# EUROPÄISCHE PATENTSCHRIFT

(11) **EP 0 721 038 B1**
(45) Veröffentlichungstag und Bekanntmachung des Hinweises auf die Patenterteilung: **23.08.2000**
(21) Anmeldenummer: 95117383.0
(22) Anmeldetag: 04.11.1995
(51) Int. Cl.: E05B 65/32, E05B 65/16, E05B 65/20

(54) **Kraftfahrzeug-Türschlossanordnung an einer Heckdoppelklappe bzw. an einer Heckdoppeltür**
Vehicle doorlock installation on a double tailgate or on a double rear door
Disposition des serrures sur le hayon double de voiture ou de camionnette

(30) Priorität: 06.01.1995 DE 19500284
(43) Veröffentlichungstag der Anmeldung: 10.07.1996
(73) Patentinhaber: ROBERT BOSCH GMBH, 70442 Stuttgart (DE)
(72) Erfinder: Karge, Siegfried, D-42369 Wuppertal (DE)

(56) Entgegenhaltungen:
- EP-A- 0 589 158
- DE-C- 840 519
- GB-A- 2 275 962
- US-A- 1 414 862
- US-A- 3 645 043
- US-A- 4 505 500

## Beschreibung

Die Erfindung betrifft eine Kraftfahrzeug-Türschloßanordnung an einer Heckdoppelklappe mit den Merkmalen des Oberbegriffs von Anspruch 1 bzw. an einer Heckdoppeltür mit den Merkmalen des Oberbegriffs von Anspruch 11.

Eine bekannte Kraftfahrzeug-Türschloßanordnung an einer Heckdoppelklappe (EP - B - 0 384 719 B1) weist an den Seitenrändern der Karosserieöffnung jeweils einen Schließkloben für jeweils ein Türschloß der Unterklappe auf, wobei diese Türschlösser in der Unterklappe am Seitenrand eingelassen angeordnet sind. Über den Aufbau der Schloßmechaniken der Türschlösser der Unterklappe ist in dieser vorveröffentlichten Druckschrift nichts ausgesagt, man kann davon ausgehen, daß diese wie üblich bei einem Türschloß oder Heckklappenschloß jedenfalls eine Drehfalle und eine diese in Schließstellung haltende Sperrklinke sowie eventuelle weitere Hebel einer Schloßmechanik, Mikroschalter etc. aufweisen.

Die Sperrklinken beider an der Unterklappe angeordneter Türschlösser zur Verriegelung der Unterklappe werden gleichzeitig von einem in der Mitte am oberen Rand der Unterklappe angeordneten Griffhebel betätigt bzw. ausgehoben. Dieser Griffhebel ist jedoch erst funktionsfähig, wenn zuvor ein Schließzylinder mittels eines Schlüssels betätigt und bewegt worden ist. Dieser Schließzylinder betätigt die am oberen Rand mittig in der Unterklappe angeordnete Schloßmechanik des Türschlosses der Oberklappe, von dem an der Oberklappe selbst sich nur der Schließkloben, quer angeordnet als Schließkeil ausgeführt, befindet.

Die Schloßmechaniken aller drei Türschlösser, nämlich der zwei seitlich angeordneten Türschlösser der Unterklappe und des einen mittig angeordneten Türschlosses der Oberklappe, werden also zentral von der Einheit Griffhebel/Schließzylinder von der Unterklappe aus betätigt. Das ist ohne weiteres möglich, da alle drei Schloßmechaniken in der Unterklappe angeordnet sind. Die Tatsache, daß der Griffhebel erst dann entriegelt ist, wenn zuvor der Schließzylinder im Öffnungssinne der Oberklappe betätigt und die Oberklappe geöffnet worden ist, schafft die zweckmäßige Priorität der Öffnung der Oberklappe vor der Unterklappe. Das ist aus Sicherheitsgründen zweckmäßig, wenn nicht gar erforderlich, um jedenfalls nicht ungewollt eine Öffnung der Unterklappe bei noch geschlossener Oberklappe zu erlauben.

Die zuvor erläuterte Kraftfahrzeug-Türschloßanordnung an einer Heckdoppelklappe ist rein mechanisch betätigbar, über eine motorische Öffnungshilfe ist nichts ausgesagt. Das schließt allerdings nicht aus, daß diese Türschloßeinrichtung mit motorischem, insbesondere elektromotorischen Zentralverriegelungsantrieben versehen ist, die die Entriegelung oder Verriegelung ferngesteuert bewirken. Darauf wird hier weiter nicht eingegangen.

Die bekannte Kraftfahrzeug-Türschloßanordnung, von der die Erfindung ausgeht (GB 2 275 962 A) ist primär für eine Heckdoppeltür bestimmt wie sie für Kleinlastwagen eingesetzt werden, kann im Prinzip aber auch für eine Heckdoppelklappe Anwendung finden. Hier ist die Anordnung so getroffen, daß beide Klappen im Grundsatz unabhängig geöffnet werden können. Jede Klappe weist dabei einen zentralen Griffhebel auf, mit dessen Hilfe die beiden Türschlösser an der jeweiligen Klappe gleichzeitig betätigt (entriegelt) werden können. Die Schließkloben aller vier Türschlösser befinden sich an den quer verlaufenden Rändern der Karosserieöffnung, ähnlich dem weiter oben erläuterten Stand der Technik.

Bekannt sind im übrigen auch Kraftfahrzeug-Türschloßeinrichtungen für Heckklappen (DE - C - 36 26 798), die, in bestimmter Weise gekoppelt, ein in einer Heckklappe eines Kraftfahrzeuges eingelassenes Klappfenster separat öffnen lassen. Hier ist aber eben nur eine durchgehende Heckklappe mit einem darin eingelassenen Fenster vorgesehen, so daß die Konstruktion der Türschloßeinrichtung gänzlich anderen Voraussetzungen zu entsprechen hat.

Schließlich ist es natürlich bekannt, Kraftfahrzeug-Türschloßeinrichtungen für Heckklappen mit motorischen Schließhilfen oder Öffnungshilfen zu versehen (DE - C - 38 01 581).

Der Erfindung liegt die Aufgabe zugrunde, die bekannte, zuvor erläuterte Kraftfahrzeug-Türschloßanordnung so auszugestalten und weiterzubilden, daß optimale Sicherheitswerte erreicht werden und gleichwohl die Herstellungskosten gering sind.

Die zuvor aufgezeigte Aufgabe ist bei einer Kraftfahrzeug-Türschloßanordnung mit den Merkmalen des Oberbegriffs von Anspruch 1 durch die Merkmale des kennzeichnenden Teils von Anspruch 1 gelöst. Vorteilhafte Ausgestaltungen und Weiterbildungen sind Gegenstand der Unteransprüche.

Wie bei dem den Ausgangspunkt bildenden Stand der Technik ist die Verriegelung der Oberklappe von der Verriegelung der Unterklappe im Grundsatz unabhängig. Die Oberklappe und die Unterklappe sind gleichermaßen aufreißfest verriegelbar, die Öffnungssperrung der Oberklappe hängt nicht von dem Sitz der Unterklappe in irgendeiner Weise ab.

Durch die invertierte Anordnung der Türschlösser mit den Schließkloben aller vier Türschlösser an den Klappen und den Schloßmechaniken an den Seitenrändern der Karosserieöffnung gewinnt man den Vorteil, daß die Schloßmechaniken der beiden Türschlösser an jeweils einem Seitenrand der Karosserieöffnung in einer Schloßeinheit, insbesondere also auf einem Schloßträger, zusammengefaßt sind. Die komplizierten Baugruppen, nämlich die Schloßmechaniken, führt man an einer Stelle an der Karosserieöffnung zusammen, die nicht komplizierten Teile, nämlich die Schließkloben, verlegt man an die Klappen. Das schafft gleichzeitig die Voraussetzung dafür, daß auf herstellungstechnisch einfache Weise eine motorische Ausrüstung und Ansteuerung der Schloßmechaniken erfolgen kann. Die erfindungsgemäße Lösung hat also ganz besondere Vorteile bei Einsatz eines für Heckklappenschlösser an sich bekannten motorischen, insbesondere elektromotorischen Öffnungsantriebs.

In einer nebengeordneten Lösung des Patentanspruchs 11, für den die übrigen Unteransprüche in angepaßter, entsprechender eise gelten können, handelt es sich um eine Kraftfahrzeug-Türschloßanordnung an einer Heckdoppeltür mit zwei Seitenklappen anstelle der Unterklappe und Oberklappe. Ansonsten ist die Funktion und Ausführung ganz entsprechend.

Im folgenden wird die Erfindung anhand einer lediglich ein Ausführungsbeispiel darstellenden Zeichnung näher erläutert. In der Zeichnung zeigt
- Fig. 1: in perspektivischer Ansicht schräg von hinten gesehen den Heckbereich eines Kombi-Kraftfahrzeuges mit einer Heckdoppelklappe,
- Fig. 2: in einer Seitenansicht ein erstes Ausführungsbeispiel einer Kraftfahrzeug-Türschloßanordnung gemäß der Erfindung,
- Fig. 3: ein zweites Ausführungsbeispiel in Fig. 2 entsprechender Darstellung und
- Fig. 4: die elektrischen Schaltkreise zur Steuerung eines elektromotorischen Öffnungsantriebs.

Fig. 1 zeigt in perspektivischer Ansicht schräg von hinten gesehen den Heckbereich eines Kombinations-Kraftfahrzeugs, einer Großraumlimousine bzw. eines Stationwagons. Man erkennt die Heck-Karosserieöffnung mit einer am unteren Rand 2 angelenkten und nach unten klappbaren Unterklappe 3 und einer am oberen Rand 4 der Karosserieöffnung angelenkten und nach oben klappbaren Oberklappe 5. Die Karosserieöffnung ist von Seitenrändern 6, 7 begrenzt, denen Seitenränder 8, 9 an der Unterklappe 3 zugeordnet sind. Entsprechende Seitenränder 10, 11 befinden sich auch an der Oberklappe 5.

Zu erkennen sind nun insgesamt vier Türschlösser 12, 13, nämlich zwei Türschlösser 12, die der Unterklappe 3 zugeordnet sind, und zwei Türschlösser 13, die der Oberklappe 5 zugeordnet sind.

Ein Blick auf Fig. 2 und Fig. 3 macht deutlich, daß jedes Türschloß 12 jeweils mit einerseits einem Schließkloben 14, hier nur angedeutet als Schließbügel, aber auch ausführbar als Schließzapfen, Schließkeil oder Schließratsche, andererseits eine Schloßmechanik 15 jedenfalls mit einer Drehfalle 16 und einer Sperrklinke 17 aufweist.

Wie schon Fig. 1 erkennen läßt, sich aber dann in Verbindung mit Fig. 2 bzw. Fig. 3 noch deutlicher bestätigt, weist die erfindungsgemäße Kraftfahrzeug-Türschloßeinrichtung auch an der Oberklappe 5 zwei Türschlösser 13 auf, die an den Seitenrändern 10, 11 bzw. 6, 7 angeordnet sind. Das hat die im allgemeinen Teil der Beschreibung erläuterten Vorteile.

Das in Fig. 1 erkennbare Ausführungsbeispiel zeigt weiter, daß die Schließkloben 14 aller vier Türschlösser 12, 13 an den Klappen 3, 5 und die Schloßmechaniken 15 an den Seitenrändern 6, 7 der Karosserieöffnung angeordnet sind. Die Vorteile dieser Gestaltung sind vielfältig. Schließkloben 14 lassen sich an der Oberklappe 5 auch dann noch anbringen, wenn die Oberklappe 5 nur einen relativ schmalen Rahmen mit einer darin befindlichen großen Fensterfläche aufweist. Schloßmechaniken 15 lassen sich da wesentlich schlechter, jedenfalls nur in einem erheblich breiteren Rahmen unterbringen. Die Betätigung von seitlich liegenden Schloßmechaniken 15 in einem solchen Rahmen ist schwierig. Das Gewicht der Klappen 3, 5 wird erheblich geringer, wenn diese von den Schloßmechaniken 15 befreit werden. Nachteilig ist dabei natürlich, daß die Schloßmechaniken 15 nicht ohne weiteres von einem Betätigungselement an einer der Klappen 3, 5 mechanisch betätigt werden können, da sie eben nicht an den Klappen 3, 5 liegen.

Fig. 2 und Fig. 3 zeigen für die erfindungsgemäße Türschloßanordnung, daß diese besonders kostengünstig und einbautechnisch zweckmäßig ist. Es zeigt sich nämlich, daß die Schloßmechaniken 15 der Unterklappe 13 und der Oberklappe 5 an jeweils einem Seitenrand 6 bzw. 7 der Karosserieöffnung in einer Schloßeinheit, insbesondere also auf einem Schloßträger 18, zusammengefaßt sind. An sich haben die dargestellten Schloßmechaniken 15 einen klassischen Aufbau wie für Kraftfahrzeug-Türschlösser sehr häufig eingesetzt. Man erkennt beispielsweise in Fig. 2 in der oberen Schloßmechanik 15, die der Oberklappe 5 zugeordnet ist, die Drehfalle 16 auf der Achse 19 und darüber die Sperrklinke 17 auf der diesbezüglichen Achse 20. Beide sind gegeneinander mittels einer Schenkelfeder 21 in üblicher Weise vorgespannt, d. h. die Sperrklinke 17 in Sperrichtung (Einfallsrichtung), die Drehfalle 16 in Öffnungsrichtung (eigenangetriebenes) Herausschwenken der Drehfalle 16 zum Aufdrücken der Heckklappe. Im dargestellten Ausführungsbeispiel gilt dabei, daß die Achsen 19, 20 der Drehfallen 16 und Sperrklinken 17 der Türschlösser 12, 13 parallel zu den Klappachsen der Klappen 3, 5 verlaufen, dies entspricht der optimalen und platzsparenden Anordnung an den Seitenrändern 6, 7. Im übrigen gilt im dargestellten Ausführungsbeispiel weiter, daß die Drehfallen 16 der Türschlösser 13 der Oberklappe 5 spiegelsymmetrisch zu den Drehfallen 16 der Türschlösser 12 der Unterklappe 3 angeordnet sind.

Zuvor ist schon erläutert worden, daß an sich motorische Öffnungsantriebe, insbesondere elektromotorische Öffnungsantriebe gerade zum Öffnen von Heckdeckel- oder Heckklappenschlössern seit Jahrzehnten bekannt sind. Derartige Komforthilfen sind insbesondere in den USA schon vor mehr als 20 Jahren verbreitet gewesen.

Insbesondere dann wenn, wie im dargestellten Ausführungsbeispiel vorgesehen, die Schloßmechaniken 15 an den Seitenrändern 6, 7 der Karosserieöffnung angeordnet sind, man aber gleichwohl eine zentrale Öffnungssteuerung einrichten möchte, empfiehlt es sich, daß die Türschlösser 12, 13 jeweils mit einem motorischen, insbesondere elektromotorischen Öffnungsantrieb 22, der die jeweilige Sperrklinke 17 aus der jeweiligen Drehfalle 16 aushebend antreibt, versehen sind. Ein Öffnungsantrieb 22 ist nicht zu verwechseln mit einem Zentralverriegelungsantrieb, der für Verriegelung und Entriegelung des an sich geschlossen bleibenden Türschlosses 12 bzw. 13 vorgesehen ist und auch häufig vorhanden ist, jedenfalls ohne weiteres auch hier zusätzlich vorhanden sein kann. Über Zentralverriegelungsantriebe wird hier weiter nichts ausgeführt.

Der Öffnungsantrieb 22 bewirkt eine regelrechte Öffnung des Türschlosses 12 bzw. 13, also ein Ausheben der jeweiligen Sperrklinke 17 aus der jeweiligen Drehfalle 16, so daß diese unter Wirkung der Schenkelfeder 21 die entsprechende Klappe 3 bzw. 5 in Öffnungsstellung drücken kann.

Insbesondere dann, wenn die Schloßmechaniken 15 an einem Seitenrand 6 bzw. 7 der Karosserieöffnung in einer Schließeinheit, insbesondere also auf einem Schloßträger 18 zusammengefaßt sind, empfiehlt es sich, daß die vom Öffnungsantrieb 22 angefahrenen Anschlagflächen 23 der Sperrklinkenarme oder separater Sperrklinkenhebel der Türschlösser 12, 13 an einem Seitenrand 6; 7 nahe beieinanderliegen und von einem vom Öffnungsantrieb 22 in zwei Richtungen oder auf zwei Arten antreibbaren Betätigungselement 24 separat antreibbar sind. Das in Fig. 2 dargestellte Ausführungsbeispiel läßt erkennen, was gemeint ist. Hier sind die Sperrklinken 17 jenseits der jeweiligen Achse 20 bis seitlich über den Rand des Schloßträgers 18 hinaus verlängert, bilden also entsprechende Sperrklinkenarme mit Anschlagflächen 23. Jeder Anschlagfläche 23 steht ein Betätigungszapfen 25 des Betätigungselementes 24 gegenüber. Dieses Betätigungselement 24 stellt einen über eine Mittelwelle 26 drehbaren Doppelhebel dar, wobei die Mittelwelle 26 die vom Öffnungsantrieb 22 kommende Antriebswelle ist. Eine Drehung des Betätigungselementes 24 um die Mittelwelle 26 im Uhrzeigersinn hebt die Sperrklinke 17 der oberen Schloßmechanik 15 des Türschlosses 13 aus, eine Drehung entgegen dem Uhrzeigersinn läßt den Betätigungszapfen 25 von der oberen Anschlagfläche 23 wegschwenken, hingegen den Betätigungszapfen 25 vor der unteren Anschlagfläche 23 diese berühren und die Sperrklinke 17 der Schloßmechanik 15 des Türschlosses 12 ausheben. Damit ist eine extrem einfache elektromotorische Öffnung der Türschlösser 12, 13 mit einer extrem einfachen Bewegungsform, nämlich einer Drehbewegung realisiert. Die beiden Drehrichtungen der Drehbewegung differenzieren auf optimal einfache Weise zwischen den Öffnungsbewegungen für die beiden Türschlösser 12, 13. Das schafft die Voraussetzung für eine beliebige Steuerung der Öffnungsbewegung der Türschlösser 12, 13.

Das in Fig. 2 dargestellte Ausführungsbeispiel zeigt im übrigen noch einen Mikroschalter 27, der die Stellung der Drehfalle 16 des oberen Türschlosses 13 abtastet. über diesen Mikroschalter 27 wird abgefragt, ob die Oberklappe 5 geöffnet oder noch geschlossen ist.

Das in Fig. 2 dargestellte Ausführungsbeispiel zeigt im übrigen eine an sich bekannte mechanische Notöffnung der Sperrklinken 17. Dazu sind die Sperrklinken 17 hier mittels jeweils eines direkt angreifenden mechanischen Zugelementes 28 aushebbar. Die mechanischen Zugelemente 28 können anderenends am Fahrersitz oder an anderer Stelle enden. Sie können beispielsweise auch in einem Handgriff an der Innenseite der Karosserie betätigbar sein.

Im in Fig. 3 dargestellten Ausführungsbeispiel ist die Notöffnung der Türschloßanordnung anders gelöst, nämlich dadurch, daß die Sperrklinken 17 mittels eines am Betätigungselement 24 angreifenden mechanischen Elementes, z. B. einer Kurbel oder eines Schwenkhebels, aushebbar sind. Die mechanische Notöffnung wirkt also an der Schnittstelle zwischen elektromotorischem Öffnungsantrieb 22 und Sperrklinken 17. Das kann ohne weiteres so realisiert werden, daß die Bewegung des Öffnungsantriebs 22 bzw. dessen Bewegung des Betätigungselementes 24 nicht behindert wird.

Schon bei der Erläuterung des Standes der Technik ist darauf hingewiesen worden, daß es eine bevorzugte Reihenfolge der Öffnung der Klappen 3, 5 gibt, nämlich Öffnung der Oberklappe 5 stets vor der Unterklappe 3. Eine anschließende Schließung allein der Oberklappe 5 ohne Schließen der Unterklappe 3 läßt sich gleichwohl realisieren, weil dann klar ist, daß diese Schließbewegung jedenfalls absichtlich erfolgt ist. Diese aus der Erfahrung gewonnene Reihenfolge der Klappenöffnung hat sicherheitstechnische Vorteile.

Die erfindungsgemäße Konstruktion bietet alle Möglichkeiten zur Einhaltung einer bestimmten Reihenfolge. Dafür ist erfindungsgemäß vorgesehen, daß der motorische Öffnungsantrieb 22 nur in einer bestimmten Reihenfolge ansteuerbar ist, insbesondere so, daß sichergestellt ist, daß die Unterklappe 3 erst öffnen kann, wenn die Oberklappe 5 schon geöffnet ist. Fig. 4 zeigt dazu oben den Schaltkreis, der betätigt werden muß, um die Oberklappe 5 zu öffnen, Fig. 4 zeigt unten die Signalfolge, die erforderlich ist, um die Unterklappe 3 zu öffnen. Während beim Öffnen der Oberklappe 5 das Öffnungssignal der Zentralverriegelung oder das Aufschließen in mechanischer Weise mittels eines Schlüssels ausreicht, wenn dann der Öffnungstaster für die Oberklappe 5 betätigt wird, kann die Unterklappe 3 erst geöffnet werden, wenn außer dem Zentralverriegelungssignal bzw. dem Schlüsselentriegelungssignal das die Öffnung der Oberklappe 5 signalisierende Signal des Mikroschalters 27, ein eventuelles Signal einer Kindersicherung und das Signal des Tasters für die Öffnung der Unterklappe 3 gleichzeitig vorliegt.

Der Mikroschalter 27 kann also die Funktionen "Abfrage der Stellung der Oberklappe 5", "Freigabe der Klappenöffnung für die Unterklappe 3" und "Einschaltung der Innenleuchte" haben.

Die nebengeordnete Lösung, bei der die Konzeption einer Heckdoppelklappe mit um waagerechte Achsen schwenkbaren Klappen entsprechend für eine Heckdoppeltür mit um senkrechte Achsen schwenkbaren Türen eingesetzt wird, ist im Anspruch 11 beschrieben. Entsprechend vorteilhafte Ausgestaltungen gelten natürlich auch dort gemäß den sonstigen Unteransprüchen.

## Patentansprüche

1. Kraftfahrzeug-Türschloßanordnung an einer Heckdoppelklappe, bestehend aus einer am unteren Rand (2) der Karosserieöffnung angelenkten und nach unten klappbaren Unterklappe (3) und einer am oberen Rand (4) der Karosserieöffnung angelenkten und nach oben klappbaren Oberklappe (5),
mit jeweils an den Seitenrändern angeordneten Türschlössern (12) für die Unterklappe (3) und Türschlössern (13) für die Oberklappe (5) mit jeweils einem Schließkloben (14) einerseits und einer Schloßmechanik (15) mit Drehfalle (16) und Sperrklinke (17) andererseits,
**dadurch gekennzeichnet,**
daß die Schließkloben (14) aller vier Türschlösser (12, 13) an den Seitenrändem (8, 9; 10, 11) der Klappen (3, 5) und die Schloßmechaniken (15) an den Seitenrändern (6, 7) der Karosserieöffnung angeordnet sind und
daß die Schloßmechaniken (15) der Unterklappe (3) und der Oberklappe (5) an jeweils einem Seitenrand (6 bzw. 7) der Karosserieöffnung in einer Schloßeinheit, insbesondere also auf einem Schloßträger (18), zusammengefaßt sind.

2. Kraftfahrzeug-Türschloßanordnung nach einem der vorhergehenden Ansprüche, dadurch gekennzeichnet, daß die Achsen (19, 20) der Drehfallen (16) und Sperrklinken (17) der Türschlösser (12, 13) parallel zu den Klappachsen der Klappen (3, 5) verlaufen.

3. Kraftfahrzeug-Türschloßanordnung nach Anspruch 1, dadurch gekennzeichnet, daß die Drehfallen (16) der Türschlösser (13) der Oberklappe (5) spiegelsymmetrisch zu den Drehfallen (16) der Türschlösser (12) der Unterklappe (3) angeordnet sind.

4. Kraftfahrzeug-Türschloßanordnung nach einem der vorhergehenden Ansprüche, dadurch gekennzeichnet, daß die Türschlösser (12, 13) jeweils mit einem motorischen, insbesondere elektromotorischen Öffnungsantrieb (22), der die jeweilige Sperrklinke (17) aus der jeweiligen Drehfalle (16) aushebend antreibt, versehen sind.

5. Kraftfahrzeug-Türschloßanordnung nach Anspruch 4, dadurch gekennzeichnet, daß die vom Öffnungsantrieb (22) angefahrenen Anschlagflächen (23) der Sperrklinkenarme oder separater Sperrklinkenhebel der Türschlösser (12, 13) an einem Seitenrand (6; 7) nahe beieinanderliegen und von einem vom Öffnungsantrieb (22) in zwei Richtungen oder auf zwei Arten antreibbaren Betätigungselement (24) separat antreibbar sind.

6. Kraftfahrzeug-Türschloßanordnung nach Anspruch 5, dadurch gekennzeichnet, daß das Betätigungselement (24) ein über eine Mittelwelle (26) drehbarer Doppelhebel ist.

7. Kraftfahrzeug-Türschloßanordnung nach einem der Ansprüche 4 bis 6, dadurch gekennzeichnet, daß die Sperrklinken (17) sowohl motorisch als auch zwecks Notöffnung außerdem mechanisch aushebbar sind.

8. Kraftfahrzeug-Türschloßanordnung nach einem der Ansprüche 4 bis 7, dadurch gekennzeichnet, daß jede Sperrklinke (17) mittels eines direkt angreifenden mechanischen Zugelementes (28) her aushebbar ist.

9. Kraftfahrzeug-Türschloßanordnung nach einem der Ansprüche 4 bis 8, dadurch gekennzeichnet, daß die Sperrklinken (17) mittels eines am Betätigungselement (24) angreifenden mechanischen Elementes, insbesondere einer Kurbel oder eines Schwenkhebels, aushebbar sind.

10. Kraftfahrzeug-Türschloßanordnung nach einem der Ansprüche 4 bis 9, dadurch gekennzeichnet, daß der motorische Öffnungsantrieb (22) nur in einer bestimmten Reihenfolge ansteuerbar ist, insbesondere so, daß sichergestellt ist, daß die Unterklappe (3) erst öffnen kann, wenn die Oberklappe (5) schon geöffnet ist.

11. Kraftfahrzeug-Türschloßanordnung an einer Heckdoppeltür,
bestehend aus einer an einem Seitenrand der Karosserieöffnung angelenkten und zu dieser Seite klappbaren ersten Tür und einer am anderen Seitenrand der Karosserieöffnung angelenkten und zu dieser Seite klappbaren zweiten Tür,
mit jeweils an den unteren und oberen Rändern angeordneten Türschlössern für die erste Tür und die zweite Tür mit jeweils einem Schließkloben einerseits und einer Schloßmechanik mit Drehfalle und Sperrklinke andererseits,
**dadurch gekennzeichnet,**
daß die Schließkloben aller vier Türschlösser an den oberen und unteren Rändern der Türen und die Schloßmechaniken an den oberen und unteren Rändern der Karosserieöffnung angeordnet sind und
daß die Schloßmechaniken der beiden Türen an jeweils dem oberen und unteren Rand der Karosserieöffnung in einer Schloßeinheit, insbesondere also auf einem Schloßträger, zusammengefaßt sind.

12. Kraftfahrzeug-Türschloßanordnung nach Anspruch 11, dadurch gekennzeichnet, daß die Achsen der Drehfallen und Sperrklinken der Türschlösser parallel zu den Schwenkachsen der Türen verlaufen.

13. Kraftfahrzeug-Türschloßanordnung nach Anspruch 11 oder 12, dadurch gekennzeichnet, daß die Drehfallen der Türschlösser der ersten Tür spiegelsymmetrisch zu den Drehfallen der Türschlösser der zweiten Tür angeordnet sind.

14. Kraftfahrzeug-Türschloßanordnung nach einem der Ansprüche 11 bis 13, gekennzeichnet durch die Merkmale des kennzeichnenden Teils eines oder mehrerer der Patentansprüche 4 bis 9.

## Claims

1. Motor vehicle door lock arrangement on a double tailgate,
consisting of a downwardly foldable lower flap (3) articulated on the lower edge (2) of the body opening and of an upwardly foldable upper flap (5) articulated on the upper edge (4) of the body opening,
with door locks (12) for the lower flap (3) and door locks (13) for the upper flap (5), the said door locks in each case being arranged at the side edges and in each case having a staple (14), on the one hand, and a lock mechanism (15) with rotary latch (16) and detent pawl (17), on the other hand,
characterized
in that the staples (14) of all four door locks (12, 13) are arranged at the side edges (8, 9; 10, 11) of the flaps (3, 5) and the lock mechanisms (15) are arranged at the side edges (6, 7) of the body opening, and
in that the lock mechanisms (15) of the lower flap (3) and of the upper flap (5) in each case at one side edge (6 and 7) of the body opening are combined in a lock unit, that is to say, in particular, on a lock carrier (18).

2. Motor vehicle door lock arrangement according to Claim 1, characterized in that the axes (19, 20) of the rotary latches (16) and detent pawls (17) of the door locks (12, 13) run parallel to the folding axes of the flaps (3, 5).

3. Motor vehicle door lock arrangement according to Claim 1, characterized in that the rotary latches (16) of the door locks (13) of the upper flap (5) are arranged mirror-symmetrically to the rotary latches (16) of the door locks (12) of the lower flap (3).

4. Motor vehicle door lock arrangement according to one of the preceding claims, characterized in that the door locks in particular (12, 13) are each provided with a motive, electromotive opening drive (22) which drives the respective detent pawl (17) with the effect of lifting it out of the respective rotary latch (16).

5. Motor vehicle door lock arrangement according to Claim 4, characterized in that the abutment faces (23), acted upon by the opening drive (22), of the detent-pawl arms or of separate detent-pawl levers of the door locks (12, 13) at one side edge (6; 7) lie close to one another and are capable of being driven separately by an actuating element (24) drivable in two directions or in two ways by the opening drive (22).

6. Motor vehicle door lock arrangement according to Claim 5, characterized in that the actuating element (24) is a double lever capable of being rotated via a middle shaft (26).

7. Motor vehicle door lock arrangement according to one of Claims 4 to 6, characterized in that the detent pawls (17) are capable of being lifted out both motively and, for the purpose of emergency opening, also mechanically.

8. Motor vehicle door lock arrangement according to one of Claims 4 to 7, characterized in that each detent pawl (17) is capable of being lifted out by means of a directly engaging mechanical pull element (28).

9. Motor vehicle door lock arrangement according to one of Claims 4 to 8, characterized in that the detent pawls (17) are capable of being lifted out by means of a mechanical element, in particular a crank or a pivoting lever, engaging on the actuating element (24).

10. Motor vehicle door lock arrangement according to one of Claims 4 to 9, characterized in that the motive opening drive (22) can be activated only in a specific order, in particular so as to ensure that the lower flap (3) can open only when the upper flap (5) is already opened.

11. Motor vehicle door lock arrangement on a double rear door,
consisting of a first door articulated at one side edge of the body opening and foldable to this side and of a second door articulated at the other side edge of the body opening and foldable to this side,
with door locks for the first door and the second door, the said door locks in each case being arranged at the lower and upper edges and in each case having a staple, on the one hand, and a lock mechanism with rotary latch and detent pawl, on the other hand,
characterized
in that the staples of all four door locks are arranged at the upper and lower edges of the doors and the lock mechanisms are arranged at the upper and lower edges of the body opening, and
in that the lock mechanisms of the two doors in each case at the upper and the lower edge of the body opening are combined in a lock unit, that is to say, in particular, on a lock carrier.

12. Motor vehicle door lock arrangement according to Claim 11, characterized in that the axes of the rotary latches and detent pawls of the door locks run parallel to the pivot axes of the doors.

13. Motor vehicle door lock arrangement according to Claim 11 or 12, characterized in that the rotary latches of the door locks of the first door are arranged mirror-symmetrically to the rotary latches of the door locks of the second door.

14. Motor vehicle door lock arrangement according to one of Claims 11 to 13, characterized by the features of the characterizing clause of one or more of Patent Claims 4 to 9.

## Revendications

1. Disposition de serrures sur le hayon double d'un véhicule automobile, comportant :
- un hayon inférieur (3) articulé sur le bord inférieur (2) de l'ouverture de la carrosserie et pouvant basculer vers le bas, ainsi qu'un hayon supérieur (5) articulé sur le bord supérieur (4) de l'ouverture de la carrosserie et pouvant basculer vers le haut,
- des serrures de porte (12) pour le hayon inférieur (3) et des serrures de porte (13) pour le hayon supérieur (5), montées sur les bords latéraux et comportant chacune d'une part une gâche (14) et d'autre part un mécanisme de serrure (15) à pêne demi-tour et cliquet d'arrêt (17),
caractérisée en ce que
- la gâche (14) de chacune des quatre serrures de porte (12, 13) est montée sur un des bords latéraux (8, 9 ; 10, 11) des hayons (3, 5), tandis que les mécanismes de serrure (15) sont montés sur les bords latéraux (6, 7) de l'ouverture de la carrosserie, et
- les mécanismes de serrure (15) du hayon inférieur et ceux du hayon supérieur (5), montés sur un bord latéral (6 ou 7) de l'ouverture de la carrosserie, sont réunis en un bloc de serrures se trouvant donc en particulier sur un support de serrure (18).

2. Disposition de serrures selon la revendication 1,
caractérisée en ce que
les axes (19, 20) des pênes demi-tour (16) et des cliquets d'arrêt (17) des serrures (12, 13), sont parallèles aux axes des hayons (3, 5).

3. Disposition de serrures selon la revendication 1,
caractérisée en ce que
les pênes demi-tour (16) des serrures (13) du hayon supérieur (5) sont symétriques des pênes demi-tour (16) des serrures (12) du hayon inférieur (3).

4. Disposition de serrures selon l'une des revendications précédentes,
caractérisée en ce que
les serrures (12, 13) sont équipées chacune d'un entraînement d'ouverture (22) motorisé, en particulier électromotorisé, qui dégage, en le levant, le cliquet d'arrêt (17) du pêne demi-tour (16) correspondant.

5. Disposition de serrures selon la revendication 4,
caractérisée en ce que
les portées de butée (23) des bras des cliquets d'arrêt des serrures (12, 13) ou de leviers séparés appartenant à ces cliquets, sont situées, l'une près de l'autre, le long d'un bord latéral (6 ; 7) et peuvent être actionnées séparément par un élément de manoeuvre (24) qui peut lui-même être actionné par l'entraînement d'ouverture (22) dans deux directions ou de deux manières différentes.

6. Disposition de serrures selon la revendication 5,
caractérisée en ce que
l'élément de manoeuvre (24) est un levier double que peut faire tourner un arbre central (26).

7. Disposition de serrures selon l'une des revendications 4 à 6,
caractérisée en ce que
les cliquets d'arrêt (17) peuvent être levés par l'action d'un moteur et également mécaniquement, pour une ouverture de secours.

8. Disposition de serrures selon l'une des revendications 4 à 7,
caractérisée en ce que
chaque cliquet d'arrêt (17) peut être levé par un élément de traction (28) intervenant en prise mécanique directe.

9. Disposition de serrures selon l'une des revendications 4 à 8,
caractérisée en ce que
les cliquets d'arrêt (17) peuvent être levés par l'intermédiaire d'un élément mécanique en prise sur l'élément de manoeuvre (24), en particulier un excentrique ou un levier basculant.

10. Disposition de serrures selon l'une des revendications 4 à 9,
caractérisée en ce que
l'entraînement d'ouverture motorisé (22) ne peut être commandé que selon un ordre successif défini, en particulier de manière à garantir que le hayon inférieur (3) ne puisse être ouvert qu'après que le hayon supérieur (5) l'ait été.

11. Disposition de serrures sur une double porte arrière de véhicule automobile, comportant :
- une première porte articulée sur un bord latéral de l'ouverture de la carrosserie et pouvant pivoter vers ce côté, ainsi qu'une seconde porte articulée sur l'autre bord latéral de l'ouverture et pouvant pivoter vers ce côté,
- des serrures de porte pour la première et la seconde porte, montées sur le bord inférieur et sur le bord supérieur et comportant chacune d'une part une gâche, et d'autre part un mécanisme de serrure à pêne demi-tour et cliquet d'arrêt,
caractérisée en ce que
- la gâche de chacune des quatre serrures est montée sur le bord inférieur ou supérieur de la porte correspondante, tandis que les mécanismes de serrure sont montés sur le bord inférieur et sur le bord supérieur de l'ouverture de la carrosserie, et
- les mécanismes de serrure des deux portes, montés respectivement sur un bord supérieur ou inférieur de l'ouverture de la carrosserie sont réunis en un bloc de serrures se trouvant donc en particulier sur un support de serrures.

12. Disposition de serrures selon la revendication 11,
caractérisée en ce que
les axes des pênes demi-tour et des cliquets d'arrêt des serrures de porte sont parallèles aux axes de pivotement des portes.

13. Disposition de serrures selon la revendication 11 ou 12,
caractérisée en ce que
les pênes demi-tour des serrures de la première porte sont symétriques des pênes demi-tour des serrures de la seconde porte.

14. Disposition de serrures selon l'une des revendications 11 à 13,
caractérisée en ce qu'
elle présente les caractéristiques d'une ou plusieurs des revendications 4 à 9.
